# EUROPÄISCHE PATENTSCHRIFT

(11) **EP 3 566 996 B1**
(45) Veröffentlichungstag und Bekanntmachung des Hinweises auf die Patenterteilung: **01.07.2026**
(21) Anmeldenummer: 19158105.7
(22) Anmeldetag: 19.02.2019
(51) Int. Cl.: B66B 15/02, B66B 7/08

(54) **AUFZUG MIT SCHWENKBAR GELAGERTER TRAGROLLENANORDNUNG**
LIFT WITH A TILTABLE CARRYING SHEAVE ASSEMBLY
ASCENSEUR AVEC DISPOSITIF DE POULIE MONTÉ PIVOTABLE

(30) Priorität: 03.04.2018 CH 4332018
(43) Veröffentlichungstag der Anmeldung: 13.11.2019
(73) Patentinhaber: EMCH Aufzüge AG, 3027 Bern (CH)
(72) Erfinder: TÜRLER, Daniel, 3067 Boll (CH)
(74) Vertreter: Luchs, Willi

(56) Entgegenhaltungen:
- WO-A1-2014/012910
- JP-A- 2016 008 114
- JP-U- S5 980 363

## Beschreibung

Die Erfindung betrifft einen Aufzug, insbesondere ein Personen- und/oder Warenaufzug, nach dem Oberbegriff des Anspruchs 1.

Aufzüge dieser Art sind üblicherweise in einem Aufzugsschacht eines Gebäudes untergebracht, der aus Platzgründen einen möglichst kleinen Querschnitt aufweisen und auch in der Höhe platzsparend gebaut sein soll. Aus diesem Grund ist als eine Massnahme die Tragrollenanordnung beim Gegengewicht um ca. 90° zur Antriebsrolle des Motors ausgerichtet, um damit die Schachtbreite zu reduzieren.

Bei den bekannten Aufzügen dieser Art bewegt sich aber das Gegengewicht meistens entlang einer senkrecht verlaufenden Ebene, die durch den senkrecht von der Antriebsrolle abgehenden Seilstrang vorgegeben ist, was zur Folge hat, dass die Tragrollenanordnung rückseitig um etwa die Hälfte der Antriebsrollenbreite vorstehend ist, wodurch die erforderliche Schachtbreite um etwa diesen Betrag grösser dimensioniert sein muss. Weitere Nachteile bestehen überdies aufgrund der schmalen Platzverhältnisse für die Führungsschienen des Gegengewichts sowie für die Kabinentüren.

In der Druckschrift JP 2016 008114 ist bei einem Aufzug ein Gegengewicht vorgesehen, welches via ein Seil und oben einen Windungsmotor mit einer auf- und ab-fahrbaren Kabine verbunden ist. Dieses Gegengewicht ist dabei durch eine Schienenführung von einer im Schacht befindlichen Position in eine rückseitige Ausweichstelle verschiebbar, damit auf dieser Höhe die sich kreuzende Kabine im Schacht freien Raum hat. Durch dieses Ausweichen wird das zwischen der Umlenkrolle beim Gegengewicht und seinem oberen fixen Ende verlaufenden Seil um einen Winkel geschwenkt. Zu diesem Zwecke ist ein Bügel mit der Umlenkrolle um eine Drehachse schwenkbar gelagert.

Gemäss der Druckschrift JP S59 80363 U ist oben bei einem Gegengewicht eine Rolle für ein Zugseil um eine Spindel an einem Rahmen schwenkbar gelagert. Damit kann das Zugseil gegenüber der Verstellebene des Gegengewichtes stärker geneigt geführt sein.

Der Erfindung liegt die Aufgabe zugrunde, diese Nachteile zu vermeiden und einen Aufzug der eingangs genannten Art zu schaffen, der mit konstruktiv einfachen Mitteln in einen Schacht mit reduziertem Querschnitt bzw. verringerter Höhe einbaubar ist, ohne dass aber die Kabinengrösse verkleinert werden muss.

Diese Aufgabe wird erfindungsgemäss durch die Merkmale des Anspruchs 1 gelöst.

Das Gegengewicht kann entlang einer nach innen verlegten Ebene geführt werden, weil sich seine Tragrollenanordnung durch die Schwenkbarkeit ihrer Seilrollen selbsttätig je nach Position des Gegengewichts im Schacht einstellen kann. Der Platz hinter dem Gegengewicht bleibt dadurch frei, und es entsteht dort kein Platzverlust hinsichtlich der zur Verfügung stehenden Schachtbreite. Die Erfindung ermöglicht damit eine sehr kompakte Konstruktion sowie eine symmetrische Türanordnung in der Kabine des Aufzugs, was u.a. fertigungs- und montagetechnische Vorteile mit sich bringt. Dabei bleibt es auch bei der 90°- Verdrehung zwischen der Seilrollen der Tragrollenanordnung des Gegengewichts und der Antriebsrolle.

Durch diesen Raumvorteil ist es möglich, den Aufzug in verhältnismässig enge Schächte einzubauen. Und es ist auch eine symmetrische Türanordnung möglich.

Es ist auch im Sinne der angestrebten Platzeinsparung vorteilhaft, wenn bei einem üblicherweise plattenförmigen Gegengewicht die Schwenkachse der Tragrollenanordnung auf der Mittelebene des Gegengewichts zwischen den Führungsschienen desselben angeordnet ist.

Um die Führungsschienen des Gegengewichts nicht übermässig zu belasten, ist es zweckmässig, den Schwenkwinkel der Tragrollenanordnung in der oberen Endstellung des Gegengewichts zu minimieren.

Es ist auch aus statischen Gründen vorteilhaft, wenn die Schwenkachse der Tragrollenanordnung in der Mittelebene des Gegengewichts angeordnet ist.

Die Erfindung sieht weiterhin vor, dass sich die Tragrollenanordnung aus zwei in einem Gehäuse parallel zueinander drehbaren Seilrollen zusammensetzt, wobei das Gehäuse unterseitig um eine auf dem Gegengewicht gelagerten Schwenkachse schwenkbar ist. Dadurch wird der Seilzug dort über einen längeren Abschnitt gleichmässiger beansprucht als mit einer einzigen Seilrolle. Zudem ist das Gegengewicht durch den Seilzug besser geführt. Es ist in diesem Sinne zweckmässig, den Seilzug so auszubilden, dass er sich aus mehreren nebeneinander laufenden Einzelseilen zusammensetzt.

Die Erfindung sieht ausserdem vor, dass die Einzelseile des Seilzugs an beiden Seilzugenden an direkt unterhalb des Motors platzierten bzw. im Aufzugsschacht übereinander angeordneten Federpaketen befestigt sind. Auf diese Weise kann die Seilspannung der einzelnen Seile ausgeglichen werden, ohne dass der Aufzugsschacht einen nennenswert grösseren Platzbedarf aufweisen muss.

Die Erfindung sowie weitere Vorteile derselben sind nachfolgend anhand eines Ausführungsbeispiels unter Bezugnahme auf die Zeichnung näher erläutert. Es zeigen:
- Fig. 1: eine perspektivische Seitenansicht der Führung des Gegengewichts in einer oberen und einer unteren Position und des oberseitig angeordneten Motors eines erfindungsgemässen Aufzugs;
- Fig. 2: eine perspektivische rückseitige vergrösserte Ansicht der Führung des Gegengewichts und des Motors nach Fig. 1;
- Fig. 3: den oberen Bereich des Aufzugs im Schacht nach Fig. 1 im Schnitt dargestellt;
- Fig. 4: einen Schnitt des Aufzugs im Schacht entlang der Linie IV - IV gemäss Fig. 3;
- Fig. 5: eine perspektivische Ansicht einer Tragrollenanordnung des Aufzugs nach Fig. 1; und
- Fig. 6: eine perspektivische rückseitige Ansicht der Tragrollenanordnung nach Fig. 5.

Fig. 1 bis Fig. 4 zeigen einen Aufzug, der in einen Schacht 1 mit einem im Wesentlichen viereckigen Querschnitt einbaubar ist und eine Personen und/oder Waren aufnehmende Kabine 2, einen von einer Antriebsrolle 5 eines Motors 11 angetriebenen Seilzug 3 zum Heben und Senken der Kabine 2 und einen mit ihr via den Seilzug verbundenes Gegengewicht 4 . Der Seilzug 3 ist dabei um zwei achsparallel nebeneinander angeordneten Seilrollen 21a, 21b einer Tragrollenanordnung 6 auf dem Gegengewicht 4 der Kabine geführt. Die Kabine 2 und das Gegengewicht 4 sind entlang von seitlich im Schacht 1 mittels Sockelelementen 7' befestigten Führungsschienen 7 bzw. 8 befahrbar. Letztere sind Bestandteile eines Traggerüsts 9 mit einem oberseitigen Tragbock 10, auf dem der Motor 11 mit der Antriebsrolle 5 montiert ist.

Das Gegengewicht 4 ist plattenförmig ausgebildet und hat einen flächigen Querschnitt, wobei die Drehachse 12 der Antriebsrolle 5 des Motors 11 annähernd auf der Mittelebene des Gegengewichts 4, während die Drehachsen 13 der Seilrollen 21a, 21b der Tragrollenanordnung 6 um ca. 90° zur Drehachse 12 der Antriebsrolle ausgerichtet sind, damit die erforderliche lichte Schachtbreite reduziert werden kann.

Gemäss Fig. 3 ist der Seilzug 3 ausgehend vom motorseitigen Seilzugende 14 nach unten um die Seilrollen 21a, 21b der Tragrollenanordnung 6 oberhalb des Gegengewichts 4 und wieder nach oben zur Antriebsrolle 5 des Motors 11 und folglich um unterseitig der Aufzugskabine 2 angeordnete Lenkrollen 15 wieder hoch zum anderen Seilzugende 16 geführt. Letzteres ist gegenüberliegend zum Motor 11 auf der andern Seite der Kabine am oberen Ende des Schachts 1 befestigt. Dabei sind sowohl das Gegengewicht 4 als auch die Kabine 2 in der oberen Endstellung gezeigt. Im effektiv eingebauten Zustand befindet sich aber die Kabine 2 in der unteren Endstellung, wenn das Gegengewicht ganz oben ist.

Der Seilzug 3 besteht aus mehreren nebeneinander laufenden Einzelseilen 3', die nicht näher veranschaulicht sind, die an den Seilzugenden 14, 16 an Federpaketen 18 bzw. 19 befestigt sind, wobei diese am Seilzugende 14 direkt unterhalb des Motors 11 platziert sind, während sie am Seilzugende 16 oben im Schacht 1 übereinanderliegend eingebaut sind. Dadurch kann der dort freistehende Zwischenraum optimal ausgenutzt werden. Die Federpakete 19 sind dabei nicht in einer Reihe, sondern zum Beispiel bei insgesamt neun Einzelseilen 3' sind fünf von denen in einer unteren Reihe und vier in einer oberen Reihe horizontal gesehen auf annähernd der gleichen Höhe, aber etwas nach innen versetzt angeordnet.

Die Einzelseile 3' des Seilzugs 3 beim Seilzugende 14 beim Tragbock 10 des Motors 11 sind an einer schwenkbaren Halterung 17 befestigt, welche ein am Tragbock 10 fixiertes Halteelement 26 und ein in diesem um eine Achse 29 schwenkbar gelagertes Profil 28 umfasst. Damit wird ein Schwenken des einen Endes des Seilzugs 3 um die Achse 29 parallel zur Drehachse 12 der Antriebsrolle 5 ermöglicht. In dem Profil 28 sind dabei die Einzelseile 3' des Seilzugs 3 endseitig lösbar befestigt.

Fig. 5 und Fig. 6 zeigen die auf der Oberseite des Gegengewichts 4 befestigbare Tragrollenanordnung 6, die erfindungsgemäss aus einem Gehäuse 20 mit den zwei drehbaren Seilrollen 21a, 21b und einer das Gehäuse 20 gelenkig lagernden Schwenkachse 22 besteht. Damit können sich die Seilrollen selbsttätig je nach Position des Gegengewichts 4 einstellen. Wenn sich das Gegengewicht in der oberen Endstellung des Schachts 1 befindet, ist der Schwenkwinkel α der Seilrollen 21a, 21b der Tragrollenanordnung 6 gegenüber der Bewegungsrichtung des Gegengewichts, wie aus Fig. 3 entnehmbar ist, maximal ausgelenkt.

Die erfindungsgemässe Anordnung bringt zwar auch mit sich, dass gewisse Schienenkräfte auf das Gegengewicht 4 wirksam sind. Um diese Teile nicht übermässig zu belasten, ist es in der Praxis zweckmässig, wenn der Schwenkwinkel α der Tragrollenanordnung 6 in dieser oberen Endstellung des Gegengewichts 4 auf einen bestimmten Wert, zum Beispiel auf ca. 8° begrenzt wird und die Schwenkachse 22 um einen kleinen Betrag von der Mittelebene der Antriebsrolle 5 nach aussen versetzt ist.

Sehr vorteilhaft verläuft diese Schwenkachse 22 rechtwinklig zu den Drehachsen 13 der Seilrollen 21a, 21b und aber parallel zur Drehachse 12 der Antriebsrolle 5 und annähernd auf der Mittelebene des Gegengewichts 4. Durch die Schwenkbarkeit der Tragrollenanordnung 6 kann das Gegengewicht 4 gegenüber den bekannten Lösungen in einer nach innen versetzten Bahn in Richtung der Kabine geführt werden.

Die Seilrollen 21a, 21b sind identisch ausgebildet und ihr Profil weist eine Anzahl von Ringnuten 21' für je ein Einzelseil des Seilzugs 3 auf. Je nach Konstruktion kann die Schwenkachse 22 etwas versetzt zur Mittelebene des Gegengewichts 4 angeordnet sein, um eine optimale Anordnung für ein Platzsparen zu erzielen. Das Gehäuse 20 soll in der Schräglage zu den Ebenen der Seitenwände des Gegengewichts nicht vorstehen.

Die Ausbildung der Tragrollenanordnung 6 mit zwei nebeneinander angeordneten Seilrollen 21a, 21b ist sowohl für die Führung des Gegengewichts 4 als auch für die Belastung der einzelnen Seilrollen vorteilhaft. Die aus der Erfindung resultierenden Raumvorteile ergeben sich aber auch mit einer Tragrollenanordnung bestehend aus einer einzigen mittig auf dem Gegengewicht 4 gelagerten Seilrolle oder mehr als zwei Rollen, wenn sie erfindungsgemäss als Pendelrolle ausgebildet ist bzw. sind, die unterseitig um eine Achse parallel zur Drehachse der Antriebsrolle schwenkbar ist.

Die Erfindung ist mit den erläuterten Ausführungsbeispielen ausreichend dargetan. Sie könnte aber noch durch andere Varianten veranschaulicht sein. Der Seilzug könnte zum Beispiel um Lenkrollen auf der Oberseite der Kabine geführt sein.

Der Seilzug könnte auch ohne Rollen auf der Kabine oder dem Gegengewicht ausgebildet sein. Bei einer solchen Konstruktion würde dann anstelle der Seilrolle der Tragrollenanordnung auf dem Gegengewicht eine Seilendbefestigung verwendet, die unterseitig um eine Achse parallel zur Schienenachse des Gegengewichtes analog wie die Schwenkachse 22 schwenkbar angeordnet wäre.

## Patentansprüche

1. Aufzug, insbesondere ein Personen- und/oder Warenaufzug, mit einem Seilzug (3) zum Heben und Senken einer Aufzugskabine (2) und einem mit dieser verbundenen Gegengewicht (4), wobei dieser Seilzug (3) mittels einer vorzugsweise oberseitig mit einem Motor (11) drehverbundenen Antriebsrolle (5) um wenigstens eine Seilrolle (21a, 21b) einer auf dem Gegengewicht (4) gehaltenen Tragrollenanordnung (6) geführt ist, wobei die Drehachse (13) der wenigstens einen Seilrolle (21a, 21b) annähernd rechtwinklig zur Drehachse (12) der Antriebsrolle (5) ausgerichtet ist, wobei die wenigstens eine Seilrolle (21a, 21b) auf dem Gegengewicht um eine Schwenkachse (22) schwenkbar ist, die annähernd parallel zur Drehachse (12) der Antriebsrolle (5) verläuft und unterseitig der wenigstens einen Seilrolle (21a, 21b) bei der Tragrollenanordnung (6) angeordnet ist, wobei sich die Schwenkachse (22) und die Drehachse (12) der Antriebsrolle (5) annähernd auf der Mittelebene des plattenförmigen Gegengewichts (4) zwischen Führungsschienen (7) erstrecken, **dadurch gekennzeichnet, dass** sich die Tragrollenanordnung (6) aus zwei in einem Gehäuse (20) parallel zueinander drehbaren Seilrollen (21a, 21b) zusammensetzt, wobei das Gehäuse unterseitig um diese auf dem Gegengewicht (4) gelagerte Schwenkachse (22) schwenkbar ist.

2. Aufzug nach Anspruch 1, **dadurch gekennzeichnet, dass**
der Schwenkwinkel (α) der Tragrollenanordnung (6) in der oberen Endstellung des Gegengewichts (4) begrenzt ist, zum Beispiel auf ca. 8°.

3. Aufzug nach Anspruch 1 oder 2, **dadurch gekennzeichnet, dass**
sich der Seilzug (3) aus mehreren parallel nebeneinander laufenden Einzelseilen zusammensetzt.

4. Aufzug nach einem der Ansprüche 1 bis 3, **dadurch gekennzeichnet, dass**
der Seilzug (3) ausgehend vom motorseitigen Seilzugende (14) nach unten um die Seilrollen (21a, 21b) der Tragrollenanordnung (6) oberhalb des Gegengewichts (4) und wieder nach oben zur Antriebsrolle (5) des Motors (11) und folglich um unterseitig der Aufzugskabine (2) angeordnete Lenkrollen (15) zum Seilzugende (16) gegenüberliegend zum Motor (11) am oberen Ende eines Schachtes (1) befestigbar geführt ist.

5. Aufzug nach Anspruch 4, **dadurch gekennzeichnet, dass**
die Einzelseile des Seilzugs (3) zumindest beim Seilzugende (16) gegenüberliegend zum Motor (11) am oberen Ende des Schachtes (1) an übereinander angeordneten Federpaketen (19) befestigt sind.

6. Aufzug nach Anspruch 5, **dadurch gekennzeichnet, dass**
die Einzelseile des Seilzugs (3) zumindest beim motorseitigen Seilzugende (14) beim Tragbock (10) des Motors (11) an einer schwenkbaren Halterung (17) befestigt sind, welche zumindest ein Schwenken des einen Endes des Seilzugs (3) um eine Achse (29) parallel zur Drehachse (12) der Antriebsrolle (5) ermöglicht.

7. Aufzug nach Anspruch 6, **dadurch gekennzeichnet, dass**
die schwenkbare Halterung (17) ein am Tragbock (10) fixiertes Halteelement (26) und ein in diesem um die Achse (29) schwenkbar gelagertes Profil (28) umfasst, in dem die Einzelseile des Seilzugs (3) endseitig lösbar befestigt sind.

## Claims

1. Elevator, in particular a passenger and/or goods elevator, with a cable pull (3) for raising and lowering an elevator car (2) and a counterweight (4) connected thereto, wherein this cable pull (3) is guided by means of a drive pulley (5) rotatably connected to a motor (11) preferably at its upper side about at least one rope pulley (21a, 21b) of a support pulley assembly (6) held on the counterweight (4), wherein the axis of rotation (13) of the at least one rope pulley (21a, 21b) is aligned approximately perpendicular to the axis of rotation (12) of the drive pulley (5), wherein the at least one rope pulley (21a, 21b) is pivotable on the counterweight about a pivot axis (22), which runs approximately parallel to the axis of rotation (12) of the drive pulley (5) and is arranged on the underside of the at least one rope pulley (21a, 21b) at the support pulley assembly (6), wherein the pivot axis (22) and the axis of rotation (12) of the drive pulley (5) extend approximately on the central plane of the plate-shaped counterweight (4) between guide rails (7), **characterized in that**
the support pulley assembly (6) is composed of two rope pulleys (21a, 21b) rotatable parallel to each other in a housing (20), wherein the housing is pivotable on its underside about this pivot axis (22) mounted on the counterweight (4).

2. Elevator according to claim 1, **characterized in that**
the swivel angle (α) of the support pulley assembly (6) in the upper end position of the counterweight (4) is limited, for example to approximately 8°.

3. Elevator according to claim 1 or 2, **characterized in that**
the cable pull (3) is composed of several individual cables running parallel to each other.

4. Elevator according to any one of claims 1 to 3, **characterized in that**
the cable pull (3) is guided downwards from the motor-side cable pull end (14) around the rope pulleys (21a, 21b) of the support pulley assembly (6) above the counterweight (4) and upwards again to the drive pulley (5) of the motor (11), and consequently around guide rollers (15) arranged on the underside of the elevator car (2) to the cable pull end (16) opposite the motor (11) at the upper end of a shaft (1), and can be attached thereto.

5. Elevator according to claim 4, **characterized in that**
the individual cables of the cable pull (3) are attached, at least at the cable pull end (16) opposite the motor (11) at the upper end of the shaft (1), to spring assemblies (19) arranged one above the other.

6. Elevator according to claim 5, **characterized in that**
the individual cables of the cable pull (3) are attached, at least at the motor-side cable pull end (14) as the support frame (10) of the motor (11), to a pivotable bracket (17), which allows at least one end of the cable pull (3) to pivot about an axis (29) parallel to the axis of rotation (12) of the drive pulley (5).

7. Elevator according to claim 6, **characterized in that**
the pivotable bracket (17) comprises a retaining element (26) fixed to the support frame (10) and a profile (28) pivotably mounted therein about the axis (29), in which the individual cables of the cable pull (3) are detachably attached at their ends.

## Revendications

1. Ascenseur, en particulier ascenseur de personnes et/ou de marchandises, avec un câble Bowden (3) pour lever et abaisser une cabine d'ascenseur (2) et un contrepoids (4) relié à celle-ci, dans lequel le câble Bowden (3) est guidé au moyen d'un galet d'entraînement (5) relié en rotation de préférence côté supérieur à un moteur (11) autour d'au moins une poulie (21a, 21b) d'un ensemble de galets porteurs (6) maintenu sur le contrepoids (4), dans lequel l'axe de rotation (13) de l'au moins une poulie (21a, 21b) est orientée approximativement à angle droit par rapport à l'axe de rotation (12) du galet d'entraînement (5), dans lequel l'au moins une poulie (21a, 21b) peut pivoter sur le contrepoids autour d'un axe de pivotement (22), qui s'étend approximativement parallèlement à l'axe de rotation (12) du galet d'entraînement (5) et est disposé côté inférieur de l'au moins une poulie (21a, 21b) à proximité de l'ensemble de galets porteurs (6), dans lequel l'axe de pivotement (22) et l'axe de rotation (12) du galet d'entraînement (5) s'étendent approximativement sur le plan médian du contrepoids (4) en forme de plaque entre des rails de guidage (7), **caractérisé en ce que** l'ensemble de galets porteurs (6) se compose de deux poulies (21a, 21b) pouvant tourner parallèlement l'une à l'autre dans un boîtier (20), dans lequel le boîtier peut pivoter côté inférieur autour dudit axe de pivotement (22) monté sur le contrepoids (4).

2. Ascenseur selon la revendication 1, **caractérisé en ce que** l'angle de pivotement (α) de l'ensemble de galets porteurs (6) est limité dans la position finale supérieure du contrepoids (4), par exemple à environ 8°.

3. Ascenseur selon la revendication1 ou 2, **caractérisé en ce que** le câble Bowden (3) se compose de plusieurs câbles individuels parallèles côte à côte.

4. Ascenseur selon l'une quelconque des revendications 1 à 3, **caractérisé en ce que**
le câble Bowden (3) est guidé de manière à pouvoir être fixé sur l'extrémité supérieure d'un puits (1) vers le bas en partant de l'extrémité de câble Bowden (14) côté moteur autour des poulies (21a, 21b) de l'ensemble de galets porteurs (6) au-dessus du contrepoids (4) et à nouveau vers le haut jusqu'au galet d'entraînement (5) du moteur (11) et par conséquent autour de galets de guidage (15) disposés sous la cabine d'ascenseur (2) jusqu'à l'extrémité de câble Bowden (16) à l'opposé par rapport au moteur (11).

5. Ascenseur selon la revendication 4, **caractérisé en ce que** les câbles individuels du câble Bowden (3) sont fixés sur des empilements de ressorts (19) disposés les uns au-dessus des autres sur l'extrémité supérieure du puits (1) à l'opposé par rapport au moteur (11) au moins à proximité de l'extrémité de câble Bowden (16).

6. Ascenseur selon la revendication 5, **caractérisé en ce que** les câbles individuels du câble Bowden (3) sont fixés sur un support (17) pivotant au moins à proximité de l'extrémité de câble Bowden (14) côté moteur à proximité du support (10) du moteur (11), lequel permet au moins un pivotement de l'une extrémité du câble Bowden (3) autour d'un axe (29) parallèlement à l'axe de rotation (12) du galet d'entraînement (5).

7. Ascenseur selon la revendication 6, **caractérisé en ce que** le support (17) pivotant comprend un élément de maintien (26) fixé sur le support (10) et un profilé (28) monté dans celui-ci de manière à pouvoir pivoter autour de l'axe (29), dans lequel les câbles individuels du câble Bowden (3) sont fixés de manière détachable côté extrémité.
